# EUROPÄISCHE PATENTSCHRIFT

(11) **EP 1 741 841 B1**
(45) Veröffentlichungstag und Bekanntmachung des Hinweises auf die Patenterteilung: **14.03.2012**
(21) Anmeldenummer: 06012707.3
(22) Anmeldetag: 21.06.2006
(51) Int. Cl.: E02D 29/12

(54) **Schachtoberteil**
Manhole shaft
Regard pour compteur

(30) Priorität: 29.06.2005 DE 202005010489 U
(43) Veröffentlichungstag der Anmeldung: 10.01.2007
(73) Patentinhaber: REHAU AG + Co, 95111 Rehau (DE)
(72) Erfinder: Heger, Tobias, 90587 Veitsbronn (DE); Kania, Guido, 91080 Marloffstein (DE); Hendel, Roland, 91086 Aurachtal (DE); Ciolak, Mariusz, 91052 Erlangen (DE); Leihbecher, Heiko, 91056 Erlangen (DE)

(56) Entgegenhaltungen:
- DE-C1- 10 005 688
- DE-U1- 20 019 374
- DE-U1- 29 506 860
- DE-U1-202005 010 486

## Beschreibung

Die Erfindung betrifft ein Schachtoberteil gemäß dem Obergriff des Anspruches 1.

Derartige Schachtoberteile sind aus dem Stand der Technik und der Praxis bekannt. Aufgrund der nach außen gewölbten Form haben derartige Schachtoberteile üblicherweise eine gute Widerstandsfähigkeit gegen Druckkräfte, die auf das Schachtoberteil aus dem das Schachtbauwerk umgebenden Untergrund ausgeübt werden.
Nachteilig bei den bekannten Schachtoberteilen ist jedoch, dass sich der Bereich des Übergangs zwischen Schachtkonus und Zugangsteil leichter verformt als der Schachtkonus oder das Zugangsteil.
Ein weiterer Nachteil der bekannten Schachtoberteile besteht darin, dass deren Herstellungskosten beispielsweise im Rotationsverfahren sehr hoch sind, während bei Schachtoberteilen, die im Spritzgießverfahren hergestellt sind, vertikale Verstärkungen zur Abtragung von Vertikallasten fehlen.

Ein gattungsgemäßes Schachtoberteil ist aus der DE 697 11 377 T2 wie auch der DE 100 05 688 C1 bekannt. Letztere zeigt ein Schachtoberteil entsprechend dem Oberbegriff des Anspruch 1. Die Offenbarung bezieht sich auf ein Schachtoberteil mit einem Zugangsteil und einem Schachtkonus, der mit dem Zugangsteil verbunden ist und mit einer dem Zugangsteil gegenüberliegenden Umfangskante auf einen Schachtring aufsetzbar ist, wobei der Schachtkonus eine im Wesentlichen nach außen gewölbte Grundform hat. Dieses Schachtoberteil soll die Nachteile des bekannten Standes der Technik überwinden, insbesondere bei Druckbeanspruchungen sich nicht nach innen verbiegen. Dies soll dadurch realisiert sein, dass im Bereich des Übergangs vom Zugangsteil zum Schachtkonus eine im Wesentlichen parallel zu der Ebene, in der die Umfangskante gelegen ist, ausgerichtete Verstärkungsrippe auf dem Außenmantel des Schachtkonus vorgesehen ist, die sich über dem gesamten Umfang des Schachtkonus erstreckt.

Nachteilig bei diesem Schachtoberteil ist, dass bei Begehungen durch Personen beispielsweise im Rahmen von Inspektionen an bestehenden Schachtanlagen keine Möglichkeit besteht, sicher in den Schacht hinein bzw. bis an den Schachtgrund zu gelangen. In diesem Schachtoberteil befinden sich keine Möglichkeiten eine Steighilfe oder eine Leiter begehungssicher so anzubringen, dass das Schachtinnere inspiziert werden kann. Weiterhin nachteilig wird gesehen, dass die Person von oben mit dem Rücken zur Schachtmitte einsteigt und die Lichtverhältnisse im Schacht sehr ungünstig sind, so dass sich evtl. vorhandene Steighilfen kaum vom Untergrund des Schachtes abheben und so ein beträchtliches Sicherheitsrisiko bei Begehungen besteht.
Ein weiterer Nachteil wird darin gesehen, dass eine mögliche Begehung oder Inspektion mit Hilfe von Steighilfen oder auch Leitern nur dann möglich ist, wenn diese in der Wand des Schachtoberteils fest verankert werden können. Dazu ist es jedoch erforderlich, die Außenwand des Schachtes anzubohren bzw. auch durchzubohren um geeignete Befestigungselemente anzubringen, was einerseits sehr zeit- und kostenaufwendig ist und andererseits den Schacht in seiner Stabilität und seiner Dichtheit negativ beeinflusst. Weiterhin nachteilig wird gesehen, dass durch die gewölbte Form des Schachtkonus das Erreichen möglicher Steighilfen durch einsteigendes Personal sehr schwierig ist, da dieses durch die gewölbte Form verdeckt ist.

Es ist daher Aufgabe der Erfindung, die Nachteile des bekannten Standes der Technik zu überwinden und ein Schachtoberteil aufzuzeigen, welches wirtschaftlich und kostengünstig herstellbar ist, welches einfach und sicher handhabbar ist und welches ein deutlich verringertes Sicherheitsrisiko für Begehungen aufweist.

Erfindungsgemäß wird dies durch die kennzeichneten Merkmale des Anspruches 1 gelöst. Weitere vorteilhafte Ausgestaltungen sind in den Unteransprüchen beschrieben.

Das erfindungsgemäße Schachtoberteil zeichnet sich dadurch aus, dass im Zugangsteil wenigstens ein Halteelement angeordnet ist.
Es wurde festgestellt, dass durch das insbesondere einstückige Anbringen von Halteelementen im Zugangsteil eine einfache Möglichkeit geschaffen ist, zusätzliche Steighilfen oder andere für eine Begehung erforderliche Werkzeuge wie beispielsweise Leitern sicher und einfach zu befestigen.
Weiterhin vorteilhaft konnte festgestellt werden, dass die Halteelemente am Zugangsteil beim Öffnen eines im Erdreich eingesetzten und verfüllten Schachtes durch das Begehungspersonal nach dem Öffnen des Schachtoberteil abschließenden Deckels sehr leicht erreichbar sind, da diese nur in einem geringen Abstand von der Geländeoberkante angeordnet sind.
Das Halteelement ist etwa U-förmig ausgebildet und weist eine Öffnung auf, in die beispielsweise Steighilfen einbringbar sind, das aber auch beispielsweise dazu genutzt werden kann, um vom Personal bestimmte Gegenstände unfallfrei in den Schacht hinab zu bewegen.
Ein weiterer Vorteil wird darin gesehen, dass durch die einstückige Verbindung des Halteelements mit dem Zugangsteil eine sichere und leichte Befestigung von beispielsweise Steighilfen möglich ist.
Bei dem erfindungsgemäßen Schachtoberteil ist es aufgrund der Anordnung der Halteelemente möglich, die von nationalen Gesetzen oder Normen geforderten Abstände zwischen der Geländeoberkante und der ersten Position an der ein Befestigungs- bzw. Steigelement eingebracht werden muss, zu erfüllen. Das erfindungsgemäße Schachtoberteil bietet somit die Möglichkeit durch eine Anordnung von einem Halteelement im Zugangsteil latent im Stand der Technik vorhandene Sicherheitsrisiken zu minimieren bzw. sogar auszuschließen.
Die Halteelemente des erfindungsgemäßen Schachtoberteils sind in einer weiteren vorteilhaften Ausführungsform einander gegenüberliegend angeordnet, um beispielsweise eine Trittstufe einzubringen, so dass das Inspektionspersonal über diese erste, in geringem Abstand zur Geländeoberkante positionierte, Trittstufe unfallfrei zu den nächsten im Schachtbauwerk montierten Trittstufen gelangen kann. Vorteilhafterweise ist diese Trittstufe jederzeit wieder problemlos entfernbar, so dass auch größere beispielsweise für eine Reinigung des Schachtes notwendige Werkzeuge durch die Öffnung des Zugangsteils in den Schacht hinabgelassen werden können.

Ein weiterer Vorteil des erfindungsgemäßen Schachtoberteils wird darin gesehen, dass durch die Verwendung eines thermoplastisch verarbeitbaren Werkstoffes, insbesondere Polypropylen, für das erfindungsgemäße Schachtoberteil eine kostengünstige Herstellung realisierbar ist, bei gleichzeitig hoher Ringsteifigkeit bzw. Schlagzähigkeit. Vorteilhafterweise ist ein derartiges erfindungsgemäßes Schachtoberteil inspektionsfreundlich durch eine helle Farbgebung wie beispielsweise orangebraun und weist eine sehr hohe Chemikalienbeständigkeit durch die Verwendung eines Polypropylenwerkstoffes auf.

Die Erfindung soll nun an einem diese nicht einschränkenden Ausführungsbeispiel näher beschrieben werden.

Es zeigt:
- Fig. 1 -: erfindungsgemäßes Schachtoberteil

Fig. 1 zeigt ein erfindungsgemäßes Schachtoberteil 10 für einen nicht dargestellten Schacht mit einem Zugangsteil 11 und einem Schachtkonus 12, welcher mit dem Zugangsteil 11 verbunden ist und mit einem Verbindungselement 13 auf der dem Zugangsteil 11 gegenüberliegenden Seite des Schachtkonusses 12 auf ein weiteres Schachtelement, wie beispielsweise ein Mittelteil oder Unterteil aufsetzbar ist. Der Schachtkonus 12 des Schachtoberteils 10 weist eine im Wesentlichen nach außen gewölbte Grundform auf. Das erfindungsgemäße Schachtoberteil 10 ist so ausgebildet, dass der Schachtkonus 12 wenigstens drei Abschnitte A, B, C aufweist, in denen im Wesentlichen parallel zueinander angeordnete Versteifungselemente 20 angeordnet sind. Die Abschnitte A, B, C des erfindungsgemäßen Schachtoberteils 10 können durch wenigstens ein Verstärkungselement 30 voneinander getrennt sein, was die Steifigkeit des erfindungsgemäßen Schachtoberteils 10 noch verbessert. Das Verstärkungselement 30 verbindet vorteilhafterweise das Verbindungselement 13 mit dem Zugangsteil 11. Durch das Verstärkungselement 30 werden zumindest teilweise aufeinander zulaufende Versteifungselemente 20 aus den Abschnitten A, B, C miteinander verbunden. Das erfindungsgemäße Schachtoberteil 10 weist ein Verstärkungselement 40 auf, welches vom Verbindungselement 13 beabstandet ist und welches in diesem Ausführungsbeispiel umlaufend am Schachtkonus 12 angeordnet ist. In diesem Ausführungsbeispiel sind zur Erzielung einer erforderlichen Ringsteifigkeit drei Verstärkungselemente 40 angeordnet. Die Verstärkungselemente 40 sind einstückig mit dem Schachtkonus 12 verbunden. Durch das Verstärkungselement 40 werden vorteilhafterweise benachbarte Versteifungselemente 20 miteinander verbunden, so dass hierdurch die Ringsteifigkeit und Längssteifigkeit für die Verkehrslastabtragung des erfindungsgemäßen Schachtoberteils 10 optimiert wird. Die Versteifungselemente 20 des erfindungsgemäßen Schachtoberteils 10 sind in diesem Ausführungsbeispiel als Wulst oder Sicke ausgebildet, die die innere Oberfläche des Schachtkonusses 12 unterbrechen, so dass die Versteifungselemente 20 etwa wellenförmig angeordnet sind. Das erfindungsgemäße Schachtoberteil 10 weist an den Verstärkungselementen 30 Transportelemente 31 auf, die sowohl bei der Herstellung des Schachtoberteils 10 als auch beim Transport bzw. Montage die Sicherheit gewährleisten und die Unfallgefahr reduzieren. Weiterhin sind am Verstärkungselement 30 Sicherungselemente 32 angeordnet, die insbesondere dazu geeignet sind, auf einfache und sichere Weise eine längskraftschlüssige Verbindung mit einem darunter befindlichen Schachtmittelteil oder Schachtunterteil herzustellen, ohne dass eine aufwendige Verschweißung der Schachtbauteile notwendig wird. Außerdem sorgen die Sicherungselemente 32 beim Transport des erfindungsgemäßen Schachtoberteils 10 für zusätzliche Sicherheit. Im Bereich des Verbindungselementes 13 des Schachtoberteils 10 ist mindestens ein Markierungselement 14 angeordnet, welches insbesondere bei der Montage des Schachtoberteils 10 auf einem Schachtbauwerk für eine schnelle Ausrichtung und sichere Montage sorgt.
Das erfindungsgemäße Schachtoberteil 10 weist in seinem Zugangsteil 11 wenigstens ein Halteelement 15 auf, welches in diesem Ausführungsbeispiel einstückig mit diesem verbunden ist. Durch dieses Halteelement 15 im Zugangsteil 11 ist insbesondere bei hohen Schachtoberteilen bzw. Zugangsöffnungen ein problemloser und unfallfreier Zutritt in das Schachtbauwerk möglich. Hier kann ein zusätzliches, korrosionsbeständiges Steige- oder Halteelement eingebracht werden, insbesondere wenn zwei einander gegenüberliegend positionierte Halteelemente 15 im Zugangsteil 11 angeordnet sind. Dieses hat den Vorteil, das mit ihm der ursprüngliche Abstand von der Geländeoberkante bis zur ersten Steigstufe reduziert ist und somit ein wesentlich sicheres Einsteigen des Schachtbauwerks über das Schachtoberteil 10 gewährleistet ist. Ein zusätzlich einbringbares Steigelement ist aufgrund der optimierten Geometrie des Halteelements 15 einfach, sicher und fest mit dem Schachtoberteil 10 verbindbar. Durch das insbesondere einstückig im Zugangsteil 11 des Schachtoberteils 10 befestigte Halteelement 15 ist die direkte und somit stabile bzw. verschiebesichere Befestigung einer zusätzlichen Steighilfe oder Steigstufe in jedem Fall gewährleistet und somit auch das Sicherheitsrisiko für das einsteigende Personal drastisch reduziert. In einer vorteilhaften Ausführungsform können in die Halteelemente 15 beispielsweise Einsteighilfen, Verschlüsse oder Reinigungs- und Inspektionsgeräte eingebracht werden, so dass eine Beschädigung des Zugangsteiles 11 bzw. des Schachtkonus 12 des Schachtoberteils 10 aber auch eine kostenaufwändige Montage derartiger Hilfsmittel vermieden werden.

## Patentansprüche

1. Schachtoberteil hergestellt aus einem thermoplastisch verarbeit basen Wahstoff, insbesondere Polypropylen, für einen Schacht mit einem Zugangsteil und einem Schachtkonus, welcher mit dem Zugangsteil verbunden ist und mit einem Verbindungselement auf der dem Zugangsteil gegenüberliegenden Seite des Schachtkonus auf ein weiteres Schachtelement aufsetzbar ist, wobei der Schachtkonus eine im Wesentlichen nach außen gewölbte Grundform aufweist und wobei im Zugangsteil (11) wenigstens ein Halteelement (15) angeordnet ist, **dadurch gekennzeichnet, dass** das Halteelement (15) etwa U-förmig ausgebildet und einstückig mit dem Zugangsteil (11) verbunden ist.

2. Schachtoberteil nach Anspruch 1 oder 2, **dadurch gekennzeichnet, dass** das Halteelement (15) eine Öffnung (16) aufweist.

3. Schachtobertei! nach Anspruch 3, **dadurch gekennzeichnet, dass** die Öffnung (16) des Halteelementes (15) im U-förmigen Bereich angeordnet ist.

4. Schachtoberteil nach Anspruch 1 bis 4, **dadurch gekennzeichnet, dass** das Halteelement (15) im Übergangsbereich vom Zugangsteil (11) zum Schachtkonus (12) angeordnet ist.

5. Schachtoberteil nach Anspruch 1 bis 5, **dadurch gekennzeichnet, dass** an der innenwand des Zugangsteiles (11) zwei einander gegenüberliegend positionierte Halteelemente (15) angeordnet sind.

## Claims

1. Manhole upper part, produced from a thermoplastically processable material, in particular polypropylene, for a manhole having an access part and a manhole cone which is connected to the access part and which can be placed on a further manhole element by way of a connecting element on that side of the manhole cone opposite the access part, wherein the manhole cone has a substantially outwardly curved basic shape and wherein at least one retaining element (15) is arranged in the access part (11), **characterized in that** the retaining element (15) has an approximately U-shaped design and is integrally connected to the access part (11).

2. Manhole upper part according to Claim 1, **characterized in that** the retaining element (15) has an opening (16).

3. Manhole upper part according to Claim 2, **characterized in that** the opening (16) in the retaining element (15) is arranged in the U-shaped region.

4. Manhole upper part according to Claims 1 to 3, **characterized in that** the retaining element (15) is arranged in the transition region from the access part (11) to the manhole cone (12).

5. Manhole upper part according to Claims 1 to 4, **characterized in that** two retaining elements (15) positioned opposite one another are arranged on the inner wall of the access part (11).

## Revendications

1. Partie supérieure d'un trou d'homme fabriquée en un matériau thermoplastique, en particulier du polypropylène, pour un trou d'homme avec une partie d'accès et un cône de trou d'homme qui est raccordé à la partie d'accès et qui peut être posé avec un élément de liaison sur le côté du cône de trou d'homme opposé à la partie d'accès sur un autre élément de trou d'homme, le cône de trou d'homme présentant essentiellement une forme de base courbée vers l'extérieur et au moins un élément de retenue (15) étant disposé à l'intérieur de la partie d'accès (11), **caractérisée en ce que** l'élément de retenue (15) est réalisé approximativement en forme de U et est raccordé d'une seule pièce avec la partie d'accès (11).

2. Partie supérieure d'un trou d'homme selon la revendication 1, **caractérisée en ce que** l'élément de retenue (15) présente une ouverture (16).

3. Partie supérieure de trou d'homme selon la revendication 2, **caractérisée en ce que** l'ouverture (16) de l'élément de retenue (15) est disposée dans la région en forme de U.

4. Partie supérieure d'un trou d'homme selon l'une quelconque des revendications 1 à 3, **caractérisée en ce que** l'élément de retenue (15) est disposé dans la région de transition de la partie d'accès (11) au cône de trou d'homme (12).

5. Partie supérieure d'un trou d'homme selon l'une quelconque des revendications 1 à 4, **caractérisée en ce que** deux éléments de retenue (15) positionnés l'un en face de l'autre sont disposés sur la paroi intérieure de la partie d'accès (11).
